# EUROPÄISCHE PATENTSCHRIFT

(11) **EP 1 655 998 B1**
(45) Veröffentlichungstag und Bekanntmachung des Hinweises auf die Patenterteilung: **15.10.2014**
(21) Anmeldenummer: 05110440.4
(22) Anmeldetag: 08.11.2005
(51) Int. Cl.: H04R 25/00, H04S 1/00

(54) **Verfahren zur Erzeugung von Stereosignalen für getrennte Quellen und entsprechendes Akustiksystem**
Method for generating stereo signals for spaced sources and corresponding acoustic system
Procédé de génération de signaux stéréo pour sources séparées et système acoustique correspondant

(30) Priorität: 08.11.2004 DE 102004053790
(43) Veröffentlichungstag der Anmeldung: 10.05.2006
(73) Patentinhaber: Siemens Audiologische Technik GmbH, 91058 Erlangen (DE)
(72) Erfinder: Puder, Henning, Dr., 91052 Erlangen (DE)
(74) Vertreter: Maier, Daniel Oliver

(56) Entgegenhaltungen:
- EP-A- 1 326 478
- EP-A- 1 509 065
- US-B1- 6 704 369
- WITTKOP T ET AL: "Strategy-selective noise reduction for binaural digital hearing aids" SPEECH COMMUNICATION, ELSEVIER SCIENCE PUBLISHERS, AMSTERDAM, NL, Bd. 39, Januar 2003 (2003-01), Seiten 111-138, XP002266432 ISSN: 0167-6393

## Beschreibung

Die vorliegende Erfindung betrifft ein Verfahren zur Erzeugung von Stereosignalen jeweils für mindestens zwei Schallquellen. Darüber hinaus betrifft die vorliegende Erfindung ein entsprechendes Akustiksystem zur Erzeugung von Stereosignalen. Insbesondere betrifft die vorliegende Erfindung Hörgeräte bzw. Hörhilfegeräte.

Ein Verfahren zur Erzeugung jeweils eines Monosignals beim Empfang mehrerer Schallquellen für jede von ihnen ist aus dem Aufsatz J. Benesty, Y. Huang: Adaptive Signal Processing: Applications in Real-World Problems, Springer-Verlag: Berlin, New York, Seiten 195-223, 2003 bekannt. Die dort vorgestellten BSS-Verfahren (Blind Source Separation = Blinde Quellentrennung) können räumlich getrennte aber zeitlich überlagerte Quellen trennen und einzeln wiedergeben. Ein derartiges BSS-Verfahren kann beispielsweise bei binauraler Versorgung oder speziell bei einem binauralen Richtmikrofon Verwendung finden, wobei je ein Mikrofonsignal vom rechten und linken Hörgerät genutzt wird.

Dokument US6704369 offenbart einen Signaltrennungsalgorithmus. Es findet jedoch nur eine Trennung der Signale statt, so dass als Resultat zwei Schätzsignale zur Verfügung stehen. Es werden auch geschätzte Monosignale für die jeweiligen Quellen zur Verfügung gestellt.

Ein bislang noch ungelöstes Problem besteht darin, dass das BSS-Verfahren für jede der getrennten Quellen nur ein Monosignal zur Verfügung stellt. Böte man dem Hörgeräteträger dieses Signal auf beiden Hörgeräten identisch an, könnte er die Quellen zwar sehr gut getrennt wahrnehmen, allerdings wäre deren räumliche Lokalisation nicht möglich. Hierzu müssten sich nämlich die rechts und links dargebotenen Signale durch die für natürliche Signale üblichen, interauralen Pegel- und Laufzeitdifferenzen unterscheiden.

Alternative Verfahren neben den BSS-Verfahren zur binauralen Richtmikrofonie zeigen eine sehr eingeschränkte Leistungsfähigkeit und kommen deshalb und auch wegen der bisher nicht vorhandenen, drahtlosen Verbindung zwischen Hörgeräten nicht zum Einsatz.

Die Aufgabe der vorliegenden Erfindung besteht somit darin, ein Verfahren zur besseren Wahrnehmbarkeit von getrennten Schallquellen vorzuschlagen. Darüber hinaus soll ein entsprechendes Akustiksystem angegeben werden.

Erfindungsgemäß wird diese Aufgabe gelöst durch ein Verfahren zur Erzeugung von Stereosignalen jeweils für mindestens zwei abgetrennte Schallquellen, durch Ausführen einer Blinden Quellentrennung von mindestens zwei Mikrofonsignalen zur Gewinnung von Übertragungsfunktionen von Filtern einer ersten Filtereinrichtung, Ermitteln von Übertragungsfunktionen von Filtern einer zweiten Filtereinrichtung mit Hilfe der Übertragungsfunktionen der Filter der ersten Filtereinrichtung, wobei deren Übertragungsfunktionen jeweils dem Quotienten aus einem Leistungsdichtespektralanteil der jeweiligen Schallquelle und dem Gesamtleistungsdichtespektrum des jeweiligen Mikrofonsignals entsprechen, und Filtern der mindestens zwei Mikrofonsignale jeweils mit mindestens zwei Filtern der zweiten Filtereinrichtung, so dass für jedes Mikrofonsignal zwei Stereosignale gewonnen werden.

Weiterhin wird erfindungsgemäß vorgeschlagen ein Verfahren zur Erzeugung von Stereosignalen jeweils für mindestens zwei abgetrennte Schallquellen, durch Ausführen einer Blinden Quellentrennung von mindestens zwei Mikrofonsignalen mit Hilfe einer ersten Filtereinrichtung zur Gewinnung zweier Monoausgangssignale und Filtern jedes der Monoausgangssignale jeweils mit mindestens zwei zweiten Filtern einer zweiten Filtereinrichtung, deren Übertragungsfunktionen aus den Übertragungsfunktionen der Filter der ersten Filtereinrichtung berechnet werden, so dass für jedes Monoausgangssignal zwei Stereosignale gewonnen werden. Dabei können die Übertragungsfunktionen von den Schallquellen zu den Mikrofonen berechnet und mit den Monoausgangssignalen multipliziert werden, woraus sich die Übertragungsfunktionen der zweiten Filter gewinnen lassen.

Darüber hinaus ist erfindungsgemäß vorgesehen ein Akustiksystem zur Erzeugung von Stereosignalen jeweils für mindestens zwei getrennte Schallquellen, mit einer Mikrofoneinrichtung zur Bereitstellung von mindestens zwei Mikrofonsignalen, einer ersten Filtereinrichtung zur Blinden Quellentrennung der mindestens zwei Mikrofonsignale unter Gewinnung der Übertragungsfunktionen von Filtern der ersten Filtereinrichtung, einer zweiten Filtereinrichtung zum Filtern jedes der Mikrofonsignalen, so dass für jedes Mikrofonsignal zwei Stereosignale erzeugbar sind, und einer Recheneinrichtung zum Ermitteln der Übertragungsfunktionen von Filtern der zweiten Filtereinrichtung mit Hilfe der Übertragungsfunktionen der Filter der ersten Filtereinrichtung, wobei deren Übertragungsfunktionen jeweils dem Quotienten aus einem Leistungsdichtespektralanteil der jeweiligen Schallquelle und dem Gesamtleistungsdichtespektrum des jeweiligen Mikrofonsignals entsprechen.

Schließlich ist auch vorgesehen ein Akustiksystem zur Erzeugung von Stereosignalen jeweils für mindestens zwei getrennte Schallquellen, mit einer Mikrofoneinrichtung zur Bereitstellung von mindestens zwei Mikrofonsignalen, einer ersten Filtereinrichtung zur Blinden Quellentrennung der mindestens zwei Mikrofonsignale unter Gewinnung der Übertragungsfunktionen von Filtern der ersten Filtereinrichtung und zur Gewinnung zweier Monoausgangssignale, einer zweiten Filtereinrichtung zum Filtern jedes der Monoausgangssignale, so dass für jedes Monoausgangssignal zwei Stereosignale erzeugbar sind, und einer Recheneinrichtung zum Ermitteln der Übertragungsfunktionen von Filtern der zweiten Filtereinrichtung mit Hilfe der Übertragungsfunktionen der Filter der ersten Filtereinrichtung.

In vorteilhafter Weise wird durch das erfindungsgemäße Verfahren und das erfindungsgemäße Akustiksystem die Schätzung der zu trennenden Signale zum Beispiel für jedes Hörgerät, Head-Set oder dergleichen möglich.

Vorzugsweise sind die ersten und zweiten Filter durch Wiener-Filter realisiert. Diese können adaptiv gestaltet sein.

Die vorliegende Erfindung wird nun anhand der beigefügten Zeichnungen näher erläutert, in denen zeigen:
- FIG 1: ein Signalmodell und BSS-Verfahren gemäß dem Stand der Technik;
- FIG 2: ein erfindungsgemäßes Verarbeitungsschema entsprechend einer ersten Ausführungsform zur Bereitstellung einer binauralen Ausgabe bzw. Stereoausgabe und
- FIG 3: ein erfindungsgemäßes Verarbeitungsschema entsprechend einer zweiten Ausführungsform zur Bereitstellung einer binauralen Ausgabe bzw. Stereoausgabe.

Die nachfolgend näher geschilderten Ausführungsbeispiele stellen bevorzugte Ausführungsformen der vorliegenden Erfindung dar.

Zur Realisierung eines binauralen Richtmikrofons mit Stereo- bzw. binauraler Wiedergabe wird ein BSS-Verfahren verwendet. Allgemein können BSS-Verfahren anhand von FIG 1 erläutert werden. Hierzu wird nochmals auf den Aufsatz von J. Benesty und Y. Huang hingewiesen. Dementsprechend wird die Signalübertragung von zwei Signalquellen zu zwei Mikrofonen durch das Signalmodell SIG beschrieben. Die weitere Verarbeitung von den Mikrofonen zum Ausgang wird durch ein BSS-Modell BSS dargestellt.

Entsprechend dem Signalmodell SIG werden die Signale *s1(k)* der ersten Signalquelle und die Signale *s2(k)* der zweiten Signalquelle jeweils zu beiden Mikrofonen übertragen, wobei *k* Abtastzeitpunkte darstellt. Die Übertragungsfunktionen im Spektralbereich für die einzelnen Übertragungswege können durch Signalmodellfilter *Hᵢⱼ(Ω)* symbolisiert werden. An den Mikrofonen werden die Signale der beiden Signalquellen additiv zu den Mikrofonsignalen *x1(k)* und *x2(k)* überlagert.

Um nun die einzelnen Signalanteile wieder aufzutrennen, wird das BSS-Modell entsprechend FIG 1 angewandt. Dabei wird mit Hilfe von adaptiven BSS-Filtern *Wᵢⱼ(Ω)* aus den Mikrofonsignalen *x1(k)* und *x2(k)* für jede Quelle jeweils ein Monoausgangssignal *y1(k)* und *y2(k)* ermittelt. Auch hier liefert jedes der beiden Mikrofonsignale einen Beitrag zum jeweiligen Ausgangssignal.

Für BSS gilt zunächst folgender Zusammenhang zwischen den Signalmodellfiltern *Hᵢⱼ(Ω)* und den adaptiven BSS-Filtern *Wᵢⱼ(*Ω*)* : $\left[\begin{matrix}Y ⁢ 1 \left(Ω\right) \\ Y ⁢ 2 \left(Ω\right)\end{matrix}\right] = \left[\begin{matrix}{W}_{11} \left(Ω\right) & {W}_{12} \left(Ω\right) \\ {W}_{21} \left(Ω\right) & {W}_{22} \left(Ω\right)\end{matrix}\right] ⁢ \left[\begin{matrix}{H}_{11} \left(Ω\right) & {H}_{12} \left(Ω\right) \\ {H}_{21} \left(Ω\right) & {H}_{22} \left(Ω\right)\end{matrix}\right] ⁢ \left[\left[\begin{matrix}S ⁢ 1 \left(Ω\right) \\ S ⁢ 2 \left(Ω\right)\end{matrix}\right]\right] = \left[\begin{matrix}{c}_{1} \left(Ω\right) & 0 \\ 0 & {c}_{2} \left(Ω\right)\end{matrix}\right] ⁢ \left[\left[\begin{matrix}S ⁢ 1 \left(Ω\right) \\ S ⁢ 2 \left(Ω\right)\end{matrix}\right]\right]$

BSS-Verfahren bestimmen nun die Filter-Werte *W₁₁(Ω), W₁₂(Ω), W₂₁(Ω)* und *W₂₂(Ω)*. Unbekannt sind die Signalmodell-Filter *H₁₁(Ω), H₁₂(Ω), H₂₁(Ω)* und *H₂₂(Ω)* und die (komplexen) Gewichtungen *c₁(Ω)* und *c₂(Ω)* der Signale nach Trennung. Man kann die obige Matrix-Gleichung nun nach *H₁₁(Ω), H₁₂(Ω), H₂₁(Ω)* und *H₂₂(Ω)* auflösen. Daraus ergibt sich: ${H}_{11} \left(Ω\right) = \frac{{c}_{1} \left(Ω\right) ⁢ {W}_{22} \left(Ω\right)}{{W}_{11} \left(Ω\right) ⁢ {W}_{22} \left(Ω\right) - {W}_{21} \left(Ω\right) ⁢ {W}_{12} \left(Ω\right)} = {c}_{1} \left(Ω\right) ⁢ {{H}^{˜}}_{11} \left(Ω\right)$ ${H}_{21} \left(Ω\right) = \frac{{c}_{1} \left(Ω\right) ⁢ {W}_{21} \left(Ω\right)}{{W}_{21} \left(Ω\right) ⁢ {W}_{12} \left(Ω\right) - {W}_{11} \left(Ω\right) ⁢ {W}_{22} \left(Ω\right)} = {c}_{1} \left(Ω\right) ⁢ {{H}^{˜}}_{21} \left(Ω\right)$ ${H}_{12} \left(Ω\right) = \frac{{c}_{2} \left(Ω\right) ⁢ {W}_{12} \left(Ω\right)}{{W}_{21} \left(Ω\right) ⁢ {W}_{12} \left(Ω\right) - {W}_{11} \left(Ω\right) ⁢ {W}_{22} \left(Ω\right)} = {c}_{2} \left(Ω\right) ⁢ {{H}^{˜}}_{12} \left(Ω\right)$ ${H}_{22} \left(Ω\right) = \frac{{c}_{2} \left(Ω\right) ⁢ {W}_{11} \left(Ω\right)}{{W}_{11} \left(Ω\right) ⁢ {W}_{22} \left(Ω\right) - {W}_{21} \left(Ω\right) ⁢ {W}_{12} \left(Ω\right)} = {c}_{2} \left(Ω\right) ⁢ {{H}^{˜}}_{22} \left(Ω\right)$

Ziel ist es, Stereosignale zu erhalten, die zum rechten und linken Hörgerät übertragen werden und beim Hörgeräteträger eine räumliche Wahrnehmung erlauben.

Nachfolgend werden nun zwei Verfahren vorgestellt, mit denen es möglich ist, die gewünschten binauralen Signale für beide getrennten Quellen zu berechnen.

### 1) Berechnung der Stereo- bzw. binauralen Signale mit Hilfe von Wiener-Filtern

Entsprechend der ersten Methode nach FIG 2 werden die Wiener-Filter für das BSS-Verfahren berechnet. Die Ausgangssignale *y1(k)* und *y2(k)* des BSS-Verfahrens werden für die weitere Verarbeitung nicht mehr benötigt. Es werden jedoch die Filter *Wᵢⱼ(Ω)* der BSS mit i = 1,2 und j = 1,2 verwendet. Aus den Filterwerten *Wij(Ω)* werden Nachbearbeitungsfilter *Gᵢⱼ(Ω)* mit i=1,2 und j=1,2 berechnet, wie dies in FIG 2 durch den Pfeil vom Filter BSS zum Filter G angedeutet ist.

Durch das Filter G werden nun das linke Mikrofonsignal *x1(k)* und das rechte Mikrofonsignal x2(k) gefiltert, so dass sich die Stereoausgangssignale *z1links(k), z1rechts(k), z2links(k)* und *z2rechts(k)* für die binaurale Versorgung bzw. Stereoversorgung ergeben. Das linke Mikrofonsignal *x1(k)* wird hierfür durch die Filtereinheiten *G₁₁(Ω)* und *G₁₂(Ω)* gefiltert. Dementsprechend wird das rechte Mikrofonsignal *x2(k)* durch die Filtereinheiten *G₂₁(Ω)* und *G₂₂(Ω)* gefiltert, um die Stereosignale der einzelnen Schallquellen für den rechten Kanal zu erhalten.

Nutzt man obige Gleichungen, können die Leistungsdichtespektren *Sₓ₁ₓ₁(Ω)* und *Sₓ₂ₓ₂(Ω)* der beiden Mikrofonsignale *x1(k)* und *x2(k)* folgendermaßen geschrieben werden: ${S}_{x ⁢ 1 ⁢ x ⁢ 1} \left(Ω\right) = {\left|{{H}^{˜}}_{11}\left(Ω\right)\right|}^{2} ⁢ {\left|{c}_{1}\left(Ω\right)\right|}^{2} ⁢ {S}_{s ⁢ 1 ⁢ s ⁢ 1} \left(Ω\right) + {\left|{{H}^{˜}}_{12}\left(Ω\right)\right|}^{2} ⁢ {\left|{c}_{2}\left(Ω\right)\right|}^{2} ⁢ {S}_{s ⁢ 2 ⁢ s ⁢ 2} \left(Ω\right)$ ${S}_{x ⁢ 2 ⁢ x ⁢ 2} \left(Ω\right) = {\left|{{H}^{˜}}_{21}\left(Ω\right)\right|}^{2} ⁢ {\left|{c}_{1}\left(Ω\right)\right|}^{2} ⁢ {S}_{s ⁢ 1 ⁢ s ⁢ 1} \left(Ω\right) + {\left|{{H}^{˜}}_{22}\left(Ω\right)\right|}^{2} ⁢ {\left|{c}_{2}\left(Ω\right)\right|}^{2} ⁢ {S}_{s ⁢ 2 ⁢ s ⁢ 2} \left(Ω\right)$

Dabei bedeuten *Sₛ₁ₛ₁(Ω)* und *Sₛ₂ₛ₂(Ω)* die Leistungsdichtespektren der beiden Signalquellen.

Löst man diese Gleichungen nun nach den unbekannten Werten *Sₛ₁ₛ₁(Ω)*|*c₁(Ω)*|*²* und *Sₛ₂ₛ₂ (Ω)*|*c₂(Ω)*|*²* auf, ergibt sich: ${S}_{s ⁢ 1 ⁢ s ⁢ 1} \left(Ω\right) ⁢ {\left|{c}_{1}\left(Ω\right)\right|}^{2} = \frac{{S}_{x ⁢ 1 ⁢ x ⁢ 1} \left(Ω\right) ⁢ {\left|{{H}^{˜}}_{22}\left(Ω\right)\right|}^{2} - {S}_{x ⁢ 2 ⁢ x ⁢ 2} \left(Ω\right) ⁢ {\left|{{H}^{˜}}_{12}\left(Ω\right)\right|}^{2}}{{\left|{{H}^{˜}}_{11}\left(Ω\right)\right|}^{2} ⁢ {\left|{{H}^{˜}}_{22}\left(Ω\right)\right|}^{2} - {\left|{{H}^{˜}}_{21}\left(Ω\right)\right|}^{2} ⁢ {\left|{{H}^{˜}}_{12}\left(Ω\right)\right|}^{2}}$ ${S}_{s ⁢ 2 ⁢ s ⁢ 2} \left(Ω\right) ⁢ {\left|{c}_{2}\left(Ω\right)\right|}^{2} = \frac{{S}_{x ⁢ 2 ⁢ x ⁢ 2} \left(Ω\right) ⁢ {\left|{{H}^{˜}}_{11}\left(Ω\right)\right|}^{2} - {S}_{x ⁢ 1 ⁢ x ⁢ 1} \left(Ω\right) ⁢ {\left|{{H}^{˜}}_{21}\left(Ω\right)\right|}^{2}}{{\left|{{H}^{˜}}_{11}\left(Ω\right)\right|}^{2} ⁢ {\left|{{H}^{˜}}_{22}\left(Ω\right)\right|}^{2} - {\left|{{H}^{˜}}_{21}\left(Ω\right)\right|}^{2} ⁢ {\left|{{H}^{˜}}_{12}\left(Ω\right)\right|}^{2}}$

Somit können die Anteile der Leistungsdichtespektren der Mikrofonsignale folgendermaßen berechnet werden:
1. Leistungsdichtespektrenanteil von *s1(k)* in *x1(k)*: ${P}_{11} \left(Ω\right) = {\left|{{H}^{˜}}_{11}\left(Ω\right)\right|}^{2} ⁢ {\left|{c}_{1}\left(Ω\right)\right|}^{2} ⁢ {S}_{s ⁢ 1 ⁢ s ⁢ 1} \left(Ω\right) = {\left|{{H}^{˜}}_{11}\left(Ω\right)\right|}^{2} ⁢ \frac{{S}_{x ⁢ 1 ⁢ x ⁢ 1} \left(Ω\right) ⁢ {\left|{{H}^{˜}}_{22}\left(Ω\right)\right|}^{2} - {S}_{x ⁢ 2 ⁢ x ⁢ 2} \left(Ω\right) ⁢ {\left|{{H}^{˜}}_{12}\left(Ω\right)\right|}^{2}}{{\left|{{H}^{˜}}_{11}\left(Ω\right)\right|}^{2} ⁢ {\left|{{H}^{˜}}_{22}\left(Ω\right)\right|}^{2} - {\left|{{H}^{˜}}_{21}\left(Ω\right)\right|}^{2} ⁢ {\left|{{H}^{˜}}_{12}\left(Ω\right)\right|}^{2}}$
2. Leistungsdichtespektrenanteil von *s2(k)* in *x1(k)*: ${P}_{12} \left(Ω\right) = {\left|{{H}^{˜}}_{12}\left(Ω\right)\right|}^{2} ⁢ {\left|{c}_{2}\left(Ω\right)\right|}^{2} ⁢ {S}_{s ⁢ 2 ⁢ s ⁢ 2} \left(Ω\right) = {\left|{{H}^{˜}}_{12}\left(Ω\right)\right|}^{2} ⁢ \frac{{S}_{x ⁢ 2 ⁢ x ⁢ 2} \left(Ω\right) ⁢ {\left|{{H}^{˜}}_{11}\left(Ω\right)\right|}^{2} - {S}_{x ⁢ 1 ⁢ x ⁢ 1} \left(Ω\right) ⁢ {\left|{{H}^{˜}}_{21}\left(Ω\right)\right|}^{2}}{{\left|{{H}^{˜}}_{11}\left(Ω\right)\right|}^{2} ⁢ {\left|{{H}^{˜}}_{22}\left(Ω\right)\right|}^{2} - {\left|{{H}^{˜}}_{21}\left(Ω\right)\right|}^{2} ⁢ {\left|{{H}^{˜}}_{12}\left(Ω\right)\right|}^{2}}$
3. Leistungsdichtespektrenanteil von *s1(k)* in *x2(k)*: ${P}_{21} \left(Ω\right) = {\left|{{H}^{˜}}_{21}\left(Ω\right)\right|}^{2} ⁢ {\left|{c}_{1}\left(Ω\right)\right|}^{2} ⁢ {S}_{s ⁢ 1 ⁢ s ⁢ 1} \left(Ω\right) = {\left|{{H}^{˜}}_{21}\left(Ω\right)\right|}^{2} ⁢ \frac{{S}_{x ⁢ 1 ⁢ x ⁢ 1} \left(Ω\right) ⁢ {\left|{{H}^{˜}}_{22}\left(Ω\right)\right|}^{2} - {S}_{x ⁢ 2 ⁢ x ⁢ 2} \left(Ω\right) ⁢ {\left|{{H}^{˜}}_{12}\left(Ω\right)\right|}^{2}}{{\left|{{H}^{˜}}_{11}\left(Ω\right)\right|}^{2} ⁢ {\left|{{H}^{˜}}_{22}\left(Ω\right)\right|}^{2} - {\left|{{H}^{˜}}_{21}\left(Ω\right)\right|}^{2} ⁢ {\left|{{H}^{˜}}_{12}\left(Ω\right)\right|}^{2}}$
4. Leistungsdichtespektrenanteil von *s2(k)* in *x2(k)*: ${P}_{22} \left(Ω\right) = {\left|{{H}^{˜}}_{22}\left(Ω\right)\right|}^{2} ⁢ {\left|{c}_{2}\left(Ω\right)\right|}^{2} ⁢ {S}_{s ⁢ 2 ⁢ s ⁢ 2} \left(Ω\right) = {\left|{{H}^{˜}}_{22}\left(Ω\right)\right|}^{2} ⁢ \frac{{S}_{x ⁢ 2 ⁢ x ⁢ 2} \left(Ω\right) ⁢ {\left|{{H}^{˜}}_{11}\left(Ω\right)\right|}^{2} - {S}_{x ⁢ 1 ⁢ x ⁢ 1} \left(Ω\right) ⁢ {\left|{{H}^{˜}}_{21}\left(Ω\right)\right|}^{2}}{{\left|{{H}^{˜}}_{11}\left(Ω\right)\right|}^{2} ⁢ {\left|{{H}^{˜}}_{22}\left(Ω\right)\right|}^{2} - {\left|{{H}^{˜}}_{21}\left(Ω\right)\right|}^{2} ⁢ {\left|{{H}^{˜}}_{12}\left(Ω\right)\right|}^{2}}$

Die vier Wiener-Filter zur Extraktion der Signalanteile von *S1(Ω)* und *S2(Ω)* aus den Mikrofonsignalen *X1(Ω)* und *X2(Ω)* ergeben sich somit zu:
1. Berechnung des Signalanteils von *S1(*Ω*)* im ersten Mikrofon: Applikation des folgenden Filters auf das Signal *X1(Ω)*: ${G}_{11} \left(Ω\right) = \frac{{P}_{11} \left(Ω\right)}{{S}_{x ⁢ 1 ⁢ x ⁢ 1} \left(Ω\right)}$
2. Berechnung des Signalanteils von *S2(Ω)* im ersten Mikrofon: Applikation des folgenden Filters auf das Signal *X1(Ω)*: ${G}_{12} \left(Ω\right) = \frac{{P}_{12} \left(Ω\right)}{{S}_{x ⁢ 1 ⁢ x ⁢ 1} \left(Ω\right)}$
3. Berechnung des Signalanteils von *S1(*Ω*)* im zweiten Mikrofon: Applikation des folgenden Filters auf das Signal *X2(Ω)* : ${G}_{21} \left(Ω\right) = \frac{{P}_{21} \left(Ω\right)}{{S}_{x ⁢ 2 ⁢ x ⁢ 2} \left(Ω\right)}$
4. Berechnung des Signalanteils von *S2(*Ω*)* im zweiten Mikrofon: Applikation des folgenden Filters auf das Signal *X2(Ω)* : ${G}_{22} \left(Ω\right) = \frac{{P}_{22} \left(Ω\right)}{{S}_{x ⁢ 2 ⁢ x ⁢ 2} \left(Ω\right)}$

Alle notwendigen Größen, d. h. die Filterwerte *Wᵢⱼ(Ω),* aus denen die Werte *H̃ᵢⱼ(Ω)* berechnet werden, sowie die Leistungsdichtespektren *Sₓ₁ₓ₁(Ω)* und *Sₓ₂ₓ₂(Ω)* stehen zu jedem Zeitpunkt zur Verfügung oder können instantan geschätzt werden.

Bei dieser Anwendung der Wiener-Filterung treten nicht die bekannten Artefakte auf, wie sie von klassischen Geräuschreduktionsverfahren bekannt sind, da alle notwendigen Leistungsdichtespektren instantan geschätzt werden können. Sie müssen nicht geglättet geschätzt werden bzw. eine Aussetzung der Schätzung während bestimmter Zeitabschnitte ist nicht nötig.

### 2) Direkte Berechnung der Stereo- bzw. binauralen Ausgangssignale basierend auf den Monoausgangssignalen des BSS-Verfahrens und der geschätzten Filterwerte Wᵢⱼ(Ω)

Alternativ können nach FIG 3 die binauralen Signalanteile bzw. Stereosignalanteile *z1links(k)* bzw. *z1rechts(k)*, *z21inks(k)* und *z2rechts(k)* auch folgendermaßen direkt mit Hilfe der Ausgangssignale des BSS-Verfahrens, *y1(k)* und *y2(k),* sowie der implizit beim BSS-Verfahren geschätzten Filterwerte *Wᵢⱼ(Ω)* berechnet werden:
1. Berechnung des Signalanteils von *S1(Ω)* im ersten Mikrofon: $S ⁢ 1 \left(Ω\right) ⁢ {H}_{11} \left(Ω\right) = \frac{Y ⁢ 1 \left(Ω\right)}{{c}_{1} \left(Ω\right)} ⁢ {c}_{1} \left(Ω\right) ⁢ {{H}^{˜}}_{11} \left(Ω\right) = Y ⁢ 1 \left(Ω\right) ⁢ {{H}^{˜}}_{11} \left(Ω\right) = \frac{Y ⁢ 1 \left(Ω\right) ⁢ {W}_{22} \left(Ω\right)}{{W}_{11} \left(Ω\right) ⁢ {W}_{22} \left(Ω\right) - {W}_{21} \left(Ω\right) ⁢ {W}_{12} \left(Ω\right)}$
2. Berechnung des Signalanteils von *S1(Ω)* im zweiten Mikrofon: $S ⁢ 1 \left(Ω\right) ⁢ {H}_{21} \left(Ω\right) = \frac{Y ⁢ 1 \left(Ω\right)}{{c}_{1} \left(Ω\right)} ⁢ {c}_{1} \left(Ω\right) ⁢ {{H}^{˜}}_{21} \left(Ω\right) = Y ⁢ 1 \left(Ω\right) ⁢ {{H}^{˜}}_{21} \left(Ω\right) = \frac{Y ⁢ 1 \left(Ω\right) ⁢ {W}_{21} \left(Ω\right)}{{W}_{21} \left(Ω\right) ⁢ {W}_{12} \left(Ω\right) - {W}_{11} \left(Ω\right) ⁢ {W}_{22} \left(Ω\right)}$
3. Berechnung des Signalanteils von *S2(*Ω*)* im ersten Mikrofon: $S ⁢ 2 \left(Ω\right) ⁢ {H}_{12} \left(Ω\right) = \frac{Y ⁢ 2 \left(Ω\right)}{{c}_{2} \left(Ω\right)} ⁢ {c}_{2} \left(Ω\right) ⁢ {{H}^{˜}}_{12} \left(Ω\right) = Y ⁢ 2 \left(Ω\right) ⁢ {{H}^{˜}}_{12} \left(Ω\right) = \frac{Y ⁢ 2 \left(Ω\right) ⁢ {W}_{12} \left(Ω\right)}{{W}_{21} \left(Ω\right) ⁢ {W}_{12} \left(Ω\right) - {W}_{11} \left(Ω\right) ⁢ {W}_{22} \left(Ω\right)}$
4. Berechnung des Signalanteils von *S2(Ω)* im zweiten Mikrofon: $S ⁢ 2 \left(Ω\right) ⁢ {H}_{22} \left(Ω\right) = \frac{Y ⁢ 2 \left(Ω\right)}{{c}_{2} \left(Ω\right)} ⁢ {c}_{2} \left(Ω\right) ⁢ {{H}^{˜}}_{22} \left(Ω\right) = Y ⁢ 2 \left(Ω\right) ⁢ {{H}^{˜}}_{22} \left(Ω\right) = \frac{Y ⁢ 2 \left(Ω\right) ⁢ {W}_{11} \left(Ω\right)}{{W}_{11} \left(Ω\right) ⁢ {W}_{22} \left(Ω\right) - {W}_{21} \left(Ω\right) ⁢ {W}_{12} \left(Ω\right)}$

Somit werden die Ausgangssignale des BSS-Verfahrens *y1(k), y2(k) (Y1(Ω)* und *Y2(Ω)* im Spektralbereich) durch die Filtereinrichtung *H̃* weiterverarbeitet. Dies bedeutet, dass das Monoausgangssignal *y1(k)* betreffend die Signalquelle *S₁* durch die Filter *H̃₁₁(Ω)* und *H̃₂₁(Ω)* gefiltert wird, so dass sich die Stereosignale *z1links(k)* und *z1rechts(k)* für die Signalquelle *S₁* ergeben. Analog wird das Monoausgangssignal *y2(k)* durch die beiden Filter *H̃*₁₂*(*Ω*)* und *H̃*₂₂*(*Ω*)* gefiltert, so dass sich die Stereoausgangssignale *z21inks(k)* und *z2rechts(k)* für die Signalquelle *S₂* ergeben.

Es werden also die beim BSS-Verfahren implizit geschätzten Filter *Wᵢⱼ(Ω)* zur Berechnung der Filter *Hᵢⱼ(Ω)* genutzt, die die Übertragungsfunktionen von den Quellen zu den Mikrofonen beschreiben. Multipliziert man diese entsprechend den obigen Gleichungen mit den geschätzten Monosignalen *Y1(Ω)* und *Y2(Ω)*, erhält man die gewünschten binauralen Signale. Diese Berechnung ist möglich, da die zur Ermittlung der Filterwerte *Hᵢⱼ(Ω)* und der Quellsignale *S1(Ω)* und *S2(Ω)* fehlenden Ausgleichsfaktoren *c1* und *c2* sich bei der Multiplikation gerade aufheben.

## Patentansprüche

1. Verfahren zur Erzeugung von Stereosignalen jeweils für mindestens zwei abgetrennte Schallquellen, umfassend
- Ausführen einer Blinden Quellentrennung (BSS) von mindestens zwei Mikrofonsignalen *(x1(k), x2(k)*) zur Gewinnung von Übertragungsfunktionen von Filtern einer ersten Filtereinrichtung (*W₁₁(*Ω*), W₁₂(*Ω*), W₂₁(*Ω*), W₂₂(*Ω*)*),
**gekennzeichnet durch**
- Ermitteln von Übertragungsfunktionen von Filtern einer zweiten Filtereinrichtung (*G₁₁(*Ω*), G₁₂(*Ω*), G₂₁(*Ω*), G₂₂(*Ω*)*) mit Hilfe der Übertragungsfunktionen der Filter der ersten Filtereinrichtung (*W₁₁(*Ω*), W₁₂(*Ω*), W₂₁(*Ω*), W₂₂(*Ω*)*), wobei deren Übertragungsfunktionen jeweils dem Quotienten aus einem Leistungsdichtespektralanteil (*P₁₁(*Ω*), P₁₂(*Ω*), P₂₁(*Ω*), P₂₂(*Ω*)*) der jeweiligen Schallquelle und dem Gesamtleistungsdichtespektrum (*Sₓ₁ₓ₁(*Ω*), Sₓ₂ₓ₂(*Ω*)*) des jeweiligen Mikrofonsignals (*x1(k), x2(k)*) entsprechen, und
- Filtern der mindestens zwei Mikrofonsignale (*x1(k), x2(k)*) jeweils mit mindestens zwei Filtern der zweiten Filtereinrichtung (*G₁₁(*Ω*), G₁₂(*Ω*), G₂₁(*Ω*), G₂₂(*Ω*)*), so dass für jedes Mikrofonsignal (*x1(k), x2(k)*) zwei Stereosignale (*z1links(k), z1rechts(k), z2links, z2rechts(k)*) gewonnen werden.

2. Verfahren zur Erzeugung von Stereosignalen jeweils für mindestens zwei abgetrennte Schallquellen, umfassend
- Ausführen einer Blinden Quellentrennung (BSS) von mindestens zwei Mikrofonsignalen (*x1(k), x2(k)*) mit Hilfe einer ersten Filtereinrichtung (*W₁₁(*Ω*), W₁₂(*Ω*), W₂₁(*Ω*), W₂₂(*Ω*)*) zur Gewinnung zweier Monoausgangssignale (*y1(k), y2(k)*) und **gekennzeichnet durch**
- Filtern jedes der Monoausgangssignale *(y1(k), y2(k))* jeweils mit mindestens zwei zweiten Filtern einer zweiten Filtereinrichtung (*H̃₁₁(*Ω*), H̃₁₂(*Ω*), H̃₂₁(*Ω*), H̃₂₂(*Ω*)*)*,* deren Übertragungsfunktionen aus den Übertragungsfunktionen der Filter der ersten Filtereinrichtung (*W₁₁(*Ω*), W₁₂(*Ω*), W₂₁(*Ω*), W₂₂(*Ω*)*) berechnet werden, so dass für jedes Monoausgangssignal (*y1(k), y2(k)*) zwei Stereosignale (*z1links(k), z1rechts(k), z2links, z2rechts(k)*) gewonnen werden.

3. Verfahren nach einem der vorhergehenden Ansprüche, wobei die ersten und/oder zweiten Filter Wiener-Filter sind.

4. Akustiksystem zur Erzeugung von Stereosignalen jeweils für mindestens zwei getrennte Schallquellen,
umfassend
- eine Mikrofoneinrichtung zur Bereitstellung von mindestens zwei Mikrofonsignalen *(x1(k), x2(k)*)*,*
- eine erste Filtereinrichtung (*W₁₁(*Ω*), W₁₂(*Ω*), W₂₁(*Ω*), W₂₂(*Ω*)*) zur Blinden Quellentrennung (BSS) der mindestens zwei Mikrofonsignale unter Gewinnung der Übertragungsfunktionen von Filtern der ersten Filtereinrichtung (*W₁₁(*Ω*), W₁₂(*Ω*), W₂₁(*Ω*), W₂₂(*Ω*)*),
**gekennzeichnet durch**
- eine zweite Filtereinrichtung (*G₁₁(*Ω*), G₁₂(*Ω*), G₂₁(*Ω*),*
*G₂₂(*Ω*)*) zum Filtern jedes der Mikrofonsignalen (*x1(k), x2(k)*)*,* so dass für jedes Mikrofonsignal (*x1(k), x2(k)*) zwei Stereosignale (*z1links(k), z1rechts(k), z2links, z2rechts(k)*) erzeugbar sind und
- eine Recheneinrichtung zum Ermitteln der
Übertragungsfunktionen von Filtern der zweiten Filtereinrichtung (*G₁₁(*Ω*), G₁₂(*Ω*), G₂₁(*Ω*), G₂₂(*Ω*)*) mit Hilfe der Übertragungsfunktionen der Filter der ersten Filtereinrichtung (*W₁₁(*Ω*), W₁₂(*Ω*), W₂₁(*Ω*), W₂₂(*Ω*)*)*,* wobei deren Übertragungsfunktionen jeweils dem Quotienten aus einem Leistungsdichtespektralanteil (*P₁₁(*Ω*), P₁₂(*Ω*), P₂₁(*Ω*), P₂₂(*Ω*)*) der jeweiligen Schallquelle und dem Gesamtleistungsdichtespektrum (*Sₓ₁ₓ₁(*Ω*), Sₓ₂ₓ₂(*Ω*)*) des jeweiligen Mikrofonsignals (*x1(k), x2(k)*) entsprechen.

5. Akustiksystem zur Erzeugung von Stereosignalen jeweils für mindestens zwei getrennte Schallquellen, umfassend
- eine Mikrofoneinrichtung zur Bereitstellung von mindestens zwei Mikrofonsignalen (*x1(k), x2(k)*)*,*
- eine erste Filtereinrichtung (*W₁₁(*Ω*), W₁₂(*Ω*), W₂₁(*Ω*), W₂₂(*Ω*)*) zur Blinden Quellentrennung (BSS) der mindestens zwei Mikrofonsignale unter Gewinnung der Übertragungsfunktionen von Filtern der ersten Filtereinrichtung (*W₁₁(*Ω*), W₁₂(*Ω*), W₂₁(*Ω*), W₂₂(*Ω*)*) und zur Gewinnung zweier Monoausgangssignale (*y1(k), y2(k)*),
**gekennzeichnet durch**
- eine zweite Filtereinrichtung (*H̃*11(Ω), *H̃1*2(Ω) , *H̃*21(Ω), *H̃*22(Ω)) zum Filtern jedes der Monoausgangssignale (*y1(k), y2(k)*)*,* so dass für jedes Monoausgangssignal (*y1(k), y2(k)*) zwei Stereosignale (*z1links(k), z1rechts(k), z2links, z2rechts(k)*) erzeugbar sind, und
- eine Recheneinrichtung zum Ermitteln der
Übertragungsfunktionen von Filtern der zweiten Filtereinrichtung (*H̃₁₁(*Ω*), H̃₁₂(*Ω*), H̃₂₁(*Ω*), H̃₂₂(*Ω*)*) mit Hilfe der Übertragungsfunktionen der Filter der ersten Filtereinrichtung (*W₁₁(*Ω*), W₁₂(*Ω*), W₂₁(*Ω*), W₂₂(*Ω*)*).

6. Akustiksystem nach Anspruch 4 oder 5, das als Hörgerät ausgestaltet ist.

7. Akustiksystem nach einem der Ansprüche 4 bis 6, wobei die ersten und/oder zweiten Filter Wiener-Filter sind.

## Claims

1. Method for generating stereo signals for at least two separate sound sources in each case,
comprising
- Carrying out a blind source separation (BSS) of at least two microphone signals (*x1(k), x2(k)*) for obtaining transmission functions of filters of a first filter device (*W₁₁(*Ω*), W₁₂(*Ω*), W₂₁(*Ω*), W₂₂(*Ω*)*)
**characterised by**
- Determining transmission functions of filters of a second filter device (*G₁₁(*Ω*), G₁₂(*Ω*), G₂₁(*Ω*), G₂₂(*Ω*)*) with the aid of the transmission functions of the filters of the first filter device (*W₁₁(*Ω*), W₁₂(*Ω*), W₂₁(*Ω*), W₂₂(*Ω*)*), wherein their transmission functions each correspond to the quotients from a power density spectral component
(*P₁₁(*Ω*), P₁₂(*Ω*), P₂₁(*Ω*), P₂₂(*Ω*)*) of the respective sound source and the overall power density spectrum (*Sₓ₁ₓ₁(*Ω*), Sₓ₂ₓ₂(*Ω*)*) of the respective microphone signal (*x1(k), x2(k)*), and
- Filtering of the at least two microphone signals (*x1(k), x2(k)*) each with at least two filters of the second filter device (*G₁₁(*Ω*), G₁₂(*Ω*), G₂₁(*Ω*), G₂₂(*Ω*)*), so that two stereo signals (*z1left (k), z1right (k), z2left, z2right (k)*) are obtained for each microphone signal (*x1(k), x2(k)*).

2. Method for creating stereo signals for at least two separate sound sources in each case,
comprising
- Carrying out a blind source separation (BSS) of at least two microphone signals (*x1(k), x2(k)*) with the aid of a first filter device (*W₁₁(*Ω*), W₁₂(*Ω*), W₂₁(*Ω*), W₂₂(*Ω*)*) for obtaining two mono output signals (*y1(k), y2(k)*)
**characterised by**
- Filtering each of the mono output signals (*y1(k), y2(k)*) with at least two second filters of a second filter device (*H̃₁₁(*Ω*), H̃₁₂(*Ω*), H̃₂₁(*Ω*), H̃₂₂(*Ω*)*) in each case, of which the transmission functions are calculated from the transmission functions of the filters of the first filter device (*W₁₁(*Ω*), W₁₂(*Ω*), W₂₁(*Ω*), W₂₂(*Ω*)*)*,* so that two stereo signals (*z1left (k), z1right (k), z2left, z2right (k)*) are obtained for each mono output signal (*y1(k), y2(k)*).

3. Method according to one of the preceding claims, wherein the first and/or second filters are Wiener filters.

4. Acoustic system for generating stereo signals for at least two separate sound sources in each case,
comprising
- a microphone device for providing at least two microphone signals (*x1(k), x2(k)*),
- a first filter device (*W₁₁(*Ω*), W₁₂(*Ω*), W₂₁(*Ω*), W₂₂(*Ω*)*) for blind source separation (BSS) of the at least two microphone signals while obtaining the transmission functions of filters of the first filter device
(*W₁₁(*Ω*), W₁₂(*Ω*), W₂₁(*Ω*), W₂₂(*Ω*)*),
**characterised by**
- a second filter device (*G₁₁(*Ω*), G₁₂(*Ω*), G₂₁(*Ω*), G₂₂(*Ω*)*) for filtering each of the microphone signals (*x1(k), x2(k)*), so that preach microphone signal (*x1(k), x2(k)*) to stereo signals (*z1left (k), z1right (k), z2left, z2right (k)*) are able to be generated and
- a calculation device for determining the transmission functions of filters of the second filter device (*G₁₁(*Ω*), G₁₂(*Ω*), G₂₁(*Ω*), G₂₂(*Ω*)*) with the aid of the transmission functions of the filters of the first filter device (*W₁₁(*Ω*), W₁₂(*Ω*), W₂₁(*Ω*), W₂₂(*Ω*)*), whereby their transmission functions correspond in each case to the quotient of the power density spectral component (*P₁₁(*Ω*), P₁₂(*Ω*), P₂₁(*Ω*), P₂₂(*Ω*)*) of the respective sound source and the overall power density spectrum (*Sₓ₁ₓ₁(*Ω*), Sₓ₂ₓ₂(*Ω*)*) of the respective microphone signal (*x1(k), x2(k)*).

5. Acoustic system for generating stereo signals for at least two separate sound sources in each case,
comprising
- a microphone device for providing at least two microphone signals (*(x1(k), x2(k)*),
- a first filter device (*W₁₁(*Ω*), W₁₂(*Ω*), W₂₁(*Ω*), W₂₂(*Ω*)*) for blind source separation (BSS) of the at least two microphone signals while obtaining the transmission functions of filters of the first filter device for obtaining two mono output signals (*y1(k), y2(k)*),
**characterised by**
- a second filter device (*H̃₁₁*(Ω), *H̃₁₂*(Ω), *H̃₂₁(*Ω*), H̃₂₂(*Ω*)*) for filtering each of the mono output signals (*y1(k), y2(k)*), so that two stereo signals (*z1left (k), z1right (k), z2left, z2right (k))* are able to be generated for each mono output signal (*y1(k), y2(k)*), and
- a calculation device for determining the transmission functions of filters of the second filter device (*H̃₁₁(*Ω*), H̃₁₂(*Ω*), H̃₂₁(*Ω*), H̃₂₂(*Ω*)*) with the aid of the transmission functions of the filters of the first filter device (*W₁₁(*Ω*), W₁₂(*Ω*), W₂₁(*Ω*), W₂₂(*Ω*)*).

6. Acoustic system according to claim 4 or 5, which is embodied as a hearing device.

7. Acoustic system according to one of claims 4 to 6, wherein the first and/or second filter are Wiener filters.

## Revendications

1. Procédé de production de signaux stéréo respectivement pour au moins deux sources sonores distinctes,
comprenant
- la réalisation d'une séparation ( BSS ) de sources en aveugle d'au moins deux signaux ( *x1(k), x2(k)* ) de microphone pour l'obtention de fonctions de transfert de filtres d'un premier dispositif ( *W₁₁(*Ω*), W₁₂(*Ω*), W₂₁(*Ω*), W₂₂(*Ω*)* ) de filtrage, **caractérisé par**
- la réalisation de fonctions de transfert de filtres d'un deuxième dispositif ( *G₁₁(*Ω*), G₁₂(*Ω*), G₂₁(*Ω*), G₂₂(*Ω*)* ) de filtrage, à l'aide des fonctions de transfert des filtres du premier dispositif ( *W₁₁(*Ω*), W₁₂(*Ω*), W₂₁(*Ω*), W₂₂(*Ω*)* ) de filtrage, dans lequel leurs fonctions de transfert correspondent respectivement au quotient d'une composante ( *P₁₁(*Ω*), P₁₂(*Ω*), P₂₁(*Ω*), P₂₂(*Ω*)* ) spectrale de densité de puissance de la source sonore respective par le spectre ( *Sₓ₁ₓ₁(*Ω*), Sₓ₂ₓ₂ (*Ω*)* ) de densité de puissance totale du signal ( *x1(k), x2(k)* ) de microphone respectif et
- le filtrage des au moins deux signaux ( *x1(k), x2(k)* ) de microphone respectivement par au moins deux filtres du deuxième dispositif ( *G₁₁(*Ω*), G₁₂(*Ω*), G₂₁(*Ω*), G₂₂(*Ω*)* ) de filtrage, de manière à obtenir, pour chaque signal ( *x1(k), x2(k)* ) de microphone, deux signaux ( *Z1links(k), z1rechts(k), z2links, 2zrechts(k)* ) stéréo.

2. Procédé de production de signaux stéréo respectivement pour au moins deux sources sonores distinctes,
comprenant
- la réalisation d'une séparation ( BSS ) de sources en aveugle d'au moins deux signaux ( *x1(k), x2(k)* ) de microphone, à l' aide d'un premier dispositif ( *W₁₁(*Ω*), W₁₂(*Ω*), W₂₁(*Ω*), W₂₂(*Ω*)* ) de filtrage, pour l'obtention de deux monosignaux ( *y1(k), y2(k) )* de sortie et
**caractérisé par**
- la filtration de chacun des monosignaux ( *y1(k), y2(k) )* de sortie, respectivement par au moins deux deuxièmes filtres d'un deuxième dispositif ( *H̃₁₁(*Ω*), H̃₁₂(*Ω*), H̃₂₁(*Ω*), H̃₂₂(*Ω*)*) de filtrage, dont les fonctions de transfert sont calculées à partir des fonctions de transfert des filtres du premier dispositif ( *W₁₁(*Ω*), W₁₂(*Ω*), W₂₁(*Ω*), W₂₂(*Ω*)* ) de filtrage, de manière à obtenir, pour chaque monosignal ( *y1(k), y2(k)* ) de sortie, deux signaux ( *z1links(k), z1rechts(k), z2links, z2rechts(k)* ) stéréo.

3. Procédé suivant l'une des revendications précédentes, dans lequel les premiers et/ou les deuxièmes filtres sont des filtres de Wiener.

4. Système acoustique de production de signaux stéréo respectivement pour au moins deux sources sonores distinctes, comprenant
- un dispositif de microphone pour disposer d'au moins deux signaux ( *x1(k), x2(k)* ) de microphone,
- un premier dispositif ( *W₁₁(*Ω*), W₁₂(*Ω*), W₂₁(*Ω*), W₂₂(*Ω*)* ) de filtrage, pour la séparation ( BSS ) de sources en aveugle des au moins deux signaux de microphone, en obtenant les fonctions de transfert de filtres du premier dispositif ( *W₁₁(*Ω*), W₁₂(*Ω*), W₂₁(*Ω*), W₂₂(*Ω*)* ) de filtrage,
**caractérisé par**
- un deuxième dispositif ( *G₁₁(*Ω*), G₁₂(*Ω*), G₂₁(*Ω*), G₂₂(*Ω*)* ) de filtrage, pour le filtrage de chacun des signaux ( *x1(k), x2(k)* ) de microphone, de manière à pouvoir produire, pour chaque signal ( *x1(k), x2(k)* ) de microphone, deux signaux ( *z1links(k), z1rechts(k), z2links, z2rechts(k)* ) stéréo et
- un dispositif informatique de détermination des fonctions de transfert de filtres du deuxième dispositif ( *G₁₁(*Ω*), G₁₂(*Ω*), G₂₁(*Ω*), G₂₂(*Ω*)* ) de filtrage, à l'aide des fonctions de transfert des filtres du premier dispositif ( *W₁₁(*Ω*), W₁₂(*Ω*), W₂₁(*Ω*), W₂₂(*Ω*)* ) de filtrage, dans lequel leurs fonctions de transfert correspondent respectivement au quotient d'une composante (*P₁₁(*Ω*), P₁₂*(Ω), *P₂₁*(Ω), *P₂₂(*Ω*)*) spectrale de densité de puissance de la source sonore respective, par le spectre ( *Sₓ₁ₓ₁(*Ω*), Sₓ₂ₓ₂(*Ω*)* ) de densité de puissance totale du signal ( *x1(k), x2(k)* ) de microphone respectif.

5. Système acoustique de production de signal stéréo respectivement pour au moins deux sources sonores distinctes, comprenant
- un dispositif de microphone pour disposer d'au moins deux signaux ( *x1(k), x2(k)* ) de microphone,
- un premier dispositif ( *W₁₁(*Ω*), W₁₂(*Ω*), W₂₁(*Ω*), W₂₂(*Ω*)* ) de filtrage pour la séparation ( BSS ) de sources en aveugle des au moins deux signaux de microphone, en obtenant les fonctions de transfert de filtres du premier dispositif ( *W₁₁(*Ω*), W₁₂(*Ω*), W₂₁(*Ω*), W₂₂(*Ω*)* ) de filtrage et pour l'obtention de deux monosignaux ( *y1(k), y2(k)* ) de sortie, **caractérisé par**
- un deuxième dispositif ( *H̃₁₁(*Ω*), H̃₁₂(*Ω*), H̃₂₁(*Ω*), H̃₂₂(*Ω*)* ) de filtrage, pour le filtrage de chacun des monosignaux ( *y1(k), y2(k)* ) de sortie, de manière à pouvoir obtenir, pour chaque monosignal ( *y1(k), y2(k)* ) de sortie, deux signaux ( *z1links(k), z1rechts(k) , z2links, z2rechts(k)* ) stéréo et
- un dispositif informatique de détermination des fonctions de transfert de filtres du deuxième dispositif ( *H̃*₁₁(Ω), *H̃₁₂(*Ω*), H̃₂₁(*Ω*), H̃₂₂(*Ω*)* ) de filtrage, à l'aide des fonctions de transfert des filtres du premier dispositif ( *W₁₁(*Ω*), W₁₂(*Ω*), W₂₁(*Ω*), W₂₂(*Ω*)* ) de filtrage.

6. Système acoustique suivant la revendication 4 ou 5, qui est conformé en prothèses auditives.

7. Système acoustique suivant l'une des revendications 4 à 6, dans lequel les premiers et/ou deuxièmes filtres sont des filtres de Wiener.
